# EUROPÄISCHE PATENTSCHRIFT

(11) **EP 1 474 344 B1**
(45) Veröffentlichungstag und Bekanntmachung des Hinweises auf die Patenterteilung: **28.03.2007**
(21) Anmeldenummer: 03706444.1
(22) Anmeldetag: 06.02.2003
(51) Int. Cl.: B65D 83/44, B65D 83/18

(54) **DRUCKBEHÄLTNIS FÜR VISKOSE SUBSTANZEN**
PRESSURE CONTAINER FOR VISCOUS SUBSTANCES
CONTENANT SOUS PRESSION POUR SUBSTANCES VISQUEUSES

(30) Priorität: 13.02.2002 DE 10206077
(43) Veröffentlichungstag der Anmeldung: 10.11.2004
(73) Patentinhaber: NESTEC S.A., 1800 Vevey (CH)
(72) Erfinder: RACKWITZ, Ingo, 36396 Steinau (DE)
(74) Vertreter: Elleby, Gudrun
(86) Internationale Anmeldenummer: PCT/EP2003/001183
(87) Internationale Veröffentlichungsnummer: WO 2003/068632

(56) Entgegenhaltungen:
- EP-A- 0 796 804
- EP-A- 1 167 842
- WO-A-01/49585
- US-A- 3 231 153

## Beschreibung

Die vorliegende Erfindung befaßt sich mit einem Druckbehältnis zur Aufnahme viskoser Substanzen mit einem Auslaßventil, das zwischen einer geschlossenen Stellung und einer geöffneten Stellung verstellbar ist, wobei das Druckbehältnis die Merkmale des Oberbegriffs des Anspruches 1 aufweist.

Ein besonderes Problem bei höher viskosen Substanzen, die in handlichen Druckbehältnissen ähnlich bekannten Aerosolsprühdosen aufbewahrt werden sollen, besteht darin, daß ein relativ großer Öffnungsquerschnitt im geöffneten Zustand des Auslaßventils vorgesehen sein muß, um eine befriedigende Ausgabe der Substanz nach Betätigen des Ventils zu erreichen. Andererseits ergibt sich angesichts des Systemdrucks von beispielsweise 10 bar und der Viskosität der Substanz das Problem, daß das Ventilelement zur Freigabe des Öffnungsquerschnittes dann eine entsprechend große Fläche besitzen muß, wodurch sich die Kraft zum Betätigen des Auslaßventils in nicht praktikabler Weise erhöht. Erschwert wird diese Problematik noch bei tiefgekühlten Druckbehältnissen und die dadurch entstehende Eisbildung, die die notwendige Öffnungskraft weiter erhöhen kann.

Alternativ ist bereits aus der EP 1 167 842 ein Drehventil bekannt, bei welchem das Eindringen eines Teils des Ventilelements in das Innere des Behältnisses beim Bewegen in die geöffnete Stellung vermieden wird. Schwierigkeiten bestehen hier im Bereich der Dichtung, da das Dichtmaterial zur Erreichung einer dauerhaften Dichtwirkung mit einem bestimmten Druck belastet werden muß, wobei sich das Volumen des Dichtmaterials durch Quellung unter Einwirkung der in dem Behältnis aufbewahrten Substanz verändern kann. Dadurch kann die Dichtung entweder beschädigt werden oder die Betätigungskräfte können sehr stark anwachsen, wodurch das Ventil festgehen kann. Eine dauerhafte Gasdichtheit und die Erfüllung beispielsweise lebensmittelrechtlicher Verordnungen bei der Aufbewahrung von Lebensmitteln in dem Druckbehältnis sind weitere selbstverständliche Anforderungen. Ein Druckbehälter der eingangs genannten Art ist bereits aus der US-A-3, 231, 153 bekannt.

Die Aufgabe der vorliegenden Erfindung besteht darin, ein Druckbehältnis zur Aufnahme viskoser Substanzen auch im tiefgefrorenen Zustand zu schaffen, dessen Auslaßventil dauerhaft funktionssicher arbeitet.

Erfindungsgemäß wird die Aufgabe dadurch gelöst, daß ein Druckbehältnis der eingangs beschriebenen Art weiterhin die Merkmale des Kennzeichenteils des Anspruches 1 aufweist.

Das erfindungsgemäße Druckbehältnis bietet den Vorteil, daß bei entsprechend kleineren Betätigungskräften zunächst nur ein kleiner Querschnitt freigegeben wird, d. h. es wird ein nur kleines Volumen durch das in das Behältnisinnere eindringende Ventilelement verdrängt. Nach dem Öffnen des ersten Querschnittes kann die viskose Masse bei vergleichsweise geringem Durchsatz bereits in den Auslaß strömen, so daß im Bereich der Dichtstellen ein gewisser Druckausgleich geschaffen wird und ferner auch durch die einsetzende Ausströmbewegung das Gefüge der Substanz gelockert wird, so daß bei vergleichsweiser geringer Betätigungskraft durch weiteres Betätigen des Ventilelements auch der zweite Öffnungsquerschnitt freigegeben werden kann und nachfolgend die Substanz durch den großen Gesamtquerschnitt strömen kann. Auf diese Weise werden folglich einerseits die Betätigungskräfte zum Öffnen des Ventils reduziert und andererseits wird dennoch der zum Ausbringen eines bestimmten Volumens pro Zeiteinheit erforderliche Öffnungsquerschnitt ermöglicht.

Der Schließvorgang erfolgt sinngemäß umgekehrt, wobei die schließbewegung zum einen durch den Innendruck des Behältnisses unterstützt wird und andererseits auch eine Rücltstellfeder für das Ventilelement vorgesehen sein kann.

Die Dichtelemente können grundsätzlich an einem oder an beiden relativ zueinander bewegten Teilen im Bereich eines Öffnungsquerschnittes vorgesehen sein. So kann beispielsweise auch das Schließelement, d. h. das bewegte Teil selbst das Dichtelement tragen oder durch eine Beschichtung als Dichtelement ausgebildet sein. Angesichts der viskosen Substanzen ist es in der Regel zweckmäßig, daß das Dichtelement eine Querschnittsform mit einer flächigen Ringanlagefläche oder einer definierten Dichtkontur für das Schließelement aufweist, da linienförmige Abdichtungen unter Umständen nicht das Erfordernis einer dauerhaften Gasdichtheit erfüllen, da sich Reste der Substanz zwischen dem Dichtelement und dem Schließelement festsetzen können.

Einen konstruktiv besonders einfachen Aufbau erreicht man bei einer weiteren bevorzugten Ausführungsform der Erfindung dadurch, daß das Dichtelement des ersten Öffnungsquerschnittes an dem Schließelement der zweiten Dichtstelle angeordnet ist.

Bei dieser Ausführungsform bildet das Schließelement des zweiten Öffnungsquerschnittes ein bewegliches Zwischenelement, das in weiterer bevorzugter Ausführungsform von einem an dem Ventilelement vorgesehenen Mitnehmer zur Freigabe des zweiten Öffnungsquerschnittes nach der Freigabe des ersten Öffnungsquerschnittes mitnehmbar ist. Auf diese Weise läßt sich mit sehr wenigen Bauteilen ein funktionssicheres Ausgabeventil aufbauen.

Besonders bevorzugt ist eine Ausführungsform der Erfindung, bei welcher der sich beim Betätigen des Ventilelements zuerst öffnende Öffnungsquerschnitt kleiner als der wenigstens eine weitere Öffnungsquerschnitt ist. Neben der denkbaren sukzessiven Freigabe mehrerer Öffnungsquerschnitte gleicher oder ähnlicher Größe ist es durch den zuvor erwähnten Druckausgleich und die einsetzende Strömung der viskosen Substanz auch möglich, einen entsprechend vergrößerten zweiten bzw. weiteren Öffnungsquerschnitt vorzusehen, um möglichst schnell einen großen Öffnungsquerschnitt für das Ausbringen der Substanz zur Verfügung zu haben.

Der Öffnungsquerschnitt kann bei geöffnetem Ventil beispielsweise die Form eines Ringspaltes besitzen, wobei vorzugsweise im Bereich wenigstens eines Öffnungsquerschnittes das von dem ringförmig ausgebildeten Dichtelement zur Freigabe des Öffnungsquerschnittes bewegliche Schließelement im wesentlichen axial relativ zu dem Dichtelement anhebbar ist. Eine solche Lösung bietet den Vorteil, daß die Dichtungen nicht mit Gleitbewegungen im Bereich ihrer Dichtfläche beansprucht werden, sondern lediglich auf einen Druck durch das sich anlegende Schließelement. Dies bedeutet, daß die Werkstoffauswahl für das Dichtelement wesentlich unkritischer ist, da eventuell auftretende Quellungen eines bestimmten Werkstoffes nur in geringerem Ausmaß nachteilig für die Dichtwirkung und ohne Einfluß auf die Betätigungskräfte sind. Ein Verschleiß der Dichtflächen durch wiederholte Öffnungsvorgänge ist kaum zu befürchten.

Besonders zweckmäßig ist ferner eine Ausführungsform, bei welcher die Öffnungsquerschnitte konzentrisch zueinander liegen.

In bevorzugter Weiterbildung kann das Ventilelement hohl ausgebildet sein und die Austrittsöffnung bzw. Düse für die in dem Behältnis gespeicherte Substanz bilden. Ein derartiges Ventilelement kann einstückig besonders kostengünstig beispielsweise aus Kunststoff gefertigt sein. Um die Axialbewegungen des verbundenen ersten Schließelements auszuführen, kann das Ventilelement in einem Ventilgehäuse, das druckdicht mit einem Gehäuse des Druckbehältnisses verbunden ist, axial beweglich geführt sein oder über eine Gewindeverbindung drehbar in dem Ventilgehäuse sitzen. In beiden Fällen können die bereits angesprochenen Rückstellfedern in jeweils geeigneter Ausführung vorgesehen sein. Beispiele für solche Federelemente sind herkömmliche Standardfedern oder auch Elemente aus Gummi oder elastischen Kunststoffen. Die Freigabe der Öffnungsquer-schnitte erfolgt dann durch axiales Eindrücken des Ventilelements bzw. Verdrehen des Ventilelements in dem Gewinde relativ zu dem Ventilgehäuse.

Bei axial beweglichem Ventilelement kann ein Betätigungselement sinnvoll sein, das über eine Übersetzung mit dem beweglichen Ventilelement verbunden ist. Hierdurch können die Betätigungskräfte weiter reduziert werden, wobei in besonders bevorzugter Ausführungsform das Betätigungselement als ein Hebel ausgebildet ist, der an dem Ventilelement und an dem Ventilgehäuse angelenkt ist.

Zweckmäßig ist die Ausbildung des Mitnehmers sternförmig mit drei oder mehr Armen, wobei das zweite Schließelement eine mittige Öffnung aufweist, durch die das Ventilelement mit seinem ersten Schließelement ragt. Der Mitnehmer ist selbstverständlich größer als die mittige Öffnung ausgebildet und legt sich nach einem bestimmten Öffnungsweg des Ventilelements an das zweite Schließelement an und nimmt dieses in eine den zweiten Öffnungsquerschnitt freigebende Lage mit. Besonders bevorzugt ist eine Ausbildung des zweiten Schließelements als scheiben-, konus- oder tellerförmiger Ring, wobei das erste Dichtelement im Bereich der mittigen Öffnung angeordnet ist. Eine derartige Ausbildung des zweiten Schließelements ist sehr raumsparend, wobei die erste Dichtstelle mit dem ersten Öffnungsquerschnitt im Bereich der mittigen Öffnung des zweiten Schließelements und die zweite Dichtstelle mit dem zweiten Öffnungsquerschnitt am Außenrand des zweiten Schließelements definiert ist. Eine Führung kann vorgesehen sein, die das zweite Schließelement axial führt und/oder gegen Kippen sichert, um zu vermeiden, daß sich die Relativlagen der Dichtelemente zu den Schließelementen ändern, wodurch die Dichtwirkung beeinträchtigt werden könnte.

In weiterer bevorzugter Ausbildung der Erfindung ist vorgesehen, daß das Ventilgehäuse aus Kunststoff besteht und zur druckdichten Verbindung mit dem Behältnis ein Niederhalter vorgesehen ist, der um einen Ringflansch des Ventilgehäuses und einen oberen Abschluß des Behältnisses umgebördelt ist. Die Verwendung des Niederhalters ermöglicht es, den Kunststoffkörper des Ventilgehäuses druckdicht mit dem in der Regel aus Blech bestehenden Behältnis bzw. dessen oberen Abschluß, dem sog. Top, zu verbinden. Der Dichtring sitzt vorzugsweise zwischen dem oberen Abschluß des Tops und der Unterseite des Ringflansches aus Kunststoff, wobei es besonders bevorzugt ist, einen als Ringscheibe ausgebildeten Dichtring zu verwenden, der im Ausgangszustand vor dem Befestigen an dem Behältnis radial über den Ringflansch des Ventilgehäuses hervorsteht. Es hat sich gezeigt, daß hierdurch eine besonders gute Dichtwirkung erreicht wird, insbesondere wenn infolge des Umbördelns der Dichtring unmittelbar zwischen den Niederhalter und das Blechteil des Behältnisses gelangt.

Nachfolgend wird anhand der beigefügten Zeichnung näher auf ein Ausführungsbeispiel der Erfindung eingegangen. Es zeigen:
- Fig. 1: einen Längsschnitt eines Druckbehältnisses im Ventilbereich;
- Fig. 2: eine Detailansicht des Übergangsbereiches zwischen dem Ventil und dem Behältnis.

Fig. 1 zeigt einen Längsschnitt eines Druckbehältnisses 10, das zur Aufnahme einer viskosen Substanz unter Druck vorgesehen ist, insbesondere tiefgekühlter Substanzen, wie z. B. Eiscreme. Die Wandungen 12 des Behältnisses können aus Blech oder Aluminium bestehen, und in einer Öffnung in der Wandung 12 ist ein Auslaßventil 14 in druckdichter Art und Weise angeordnet, worauf später im Zusammenhang mit Fig. 2 noch näher eingegangen wird.

Das Auslaßventil 14 besitzt ein Ventilgehäuse 16, das mit der Behältniswandung 12 druckdicht verbunden ist und in welchem ein Ventilelement 18 gegen die Kraft einer Rückstellfeder 20 beweglich geführt ist. Hierzu weist das Ventilgehäuse 16 eine Innenbohrung 22 auf, deren Durchmesser im wesentlichen dem Außendurchmesser des hohlzylindrisch ausgebildeten Ventilelements 18 entspricht. Die Rückstellfeder 20 ist zwischen einem Absatz 24 am Außenumfang des Ventilelements 18 und einer Stufe 26 in der Innenbohrung 22 des Ventilgehäuses 16 angeordnet. Ein Dichtring 28 im Fußbereich der Innenbohrung 22 dichtet den Raum zwischen dem Ventilelement 18 und dem Ventilgehäuse 16 gegen das Eindringen der viskosen Substanz ab, wobei in diesem Bereich nicht mit einer wesentlichen Druckbeaufschlagung zu rechnen ist.

An dem dem Behältnisinneren zugewandten Ende des Ventilelements 18 ist ein kolbenähnliches erstes Schließelement 30 angeformt, das mit einem an einem Zwischenelement bzw. zweiten Schließelement 34 angeordneten ersten Dichtelement 32 eine erste Dichtstelle bildet. Durch axiale Bewegung des Kolbens 30 relativ zu dem Zwischenelement 34 ist ein ringspaltförmiger, relativ kleiner Öffnungsquerschnitt freigebbar, worauf später noch genauer eingegangen wird. Das kolbenförmige erste Schließelement 30 ist über einen Stößel 36 axialer Ausrichtung und an dessen Ende vorgesehenen radialen Stegen 38 mit Zwischenräumen mit der Wandung 40 des Ventilelements 18 starr verbunden. Die Zwischenräume zwischen den Radialstegen erlauben den Materialdurchtritt durch das hohle, eine Düse bildenden Ventilelement 18, wobei das freie Ende 42 des Ventilelements zackenförmig ausgebildet sein kann.

Das Zwischenelement 34 besitzt eine tellerähnliche Ringform und erfüllt gleichzeitig die Funktion eines zweiten Schließelements 34, das im Zusammenwirken mit einem stirnseitig zum Gehäuseinneren an dem Ventilgehäuse 16 vorgesehenen Dichtelement 44 eine zweite Dichtstelle bildet, wobei bei axialer Bewegung des zweiten Schließelements 34 ein ringspaltförmiger zweiter Öffnungsquerschnitt freigebbar ist, der erheblich größer als der erste Öffnungsquerschnitt im Bereich der ersten Dichtstelle ist. Die Mitnahme des zweiten Schließelements 34 erfolgt mit Hilfe eines sternförmigen Mitnehmers 46, wobei der Umkreis von dessen Stegen größer als der Innendurchmesser der Bohrung des tellerringförmigen zweiten Schließelements 34 ist, so daß letzteres bei Axialverlagerung des Ventilelements 28 durch die sternförmigen Stege des Mitnehmers mitnehmbar ist. Die Zwischenräume zwischen den Stegen der des Mitnehmers 46 erlauben den Materialdurchtritt des durch den ersten Öffnungsquerschnitt ausströmenden Materials.

Die ringförmig ausgebildeten Dichtelemente 32, 44 im Bereich der beiden Dichtstellen sind jeweils in ihrem Querschnitt derart beschaffen, daß sich eine flächige Anlage der jeweiligen Schließelemente 30, 34 ergibt, um eine möglichst dauerhafte druckdichte Abdichtung auch dann zu erreichen, wenn sich Reste der in dem Behältnis 10 aufbewahrten Substanz zwischen das Dichtelement und das Schließelement setzen.

Zur Betätigung des Auslaßventils 14 ist ein Betätigungshebel 48 vorgesehen, der einerseits an einer Gelenkstelle 50 an dem Ventilgehäuse 16 und andererseits an einer zweiten Gelenkstelle 52 an dem Ventilelement 18 angelenkt ist. Die dadurch bedingte Übersetzung verringert die für die Öffnungsbewegung des Ventilelements 18 notwendigen Betätigungskräfte.

Der Betätigungsvorgang läuft so ab, daß bei einem Niederdrücken des Betätigungshebels 48 das Ventilelement 18 unter weiterer Vorspannung der Rückstellfeder 20 zum Behältnisinneren hin verlagert wird. Dabei hebt sich die geneigt ausgerichtete Umfangsfläche des kolbenartigen, kegelförmigen ersten Schließelements 30 von dem Dichtelement 32 ab, das am Rand einer Innenbohrung des zweiten Schließelements 34 sitzt. Da das erste Schließelement 30 nur eine sehr kleine Stirnfläche besitzt, ist der Widerstand beim Niederdrücken relativ gering, wobei neben dem Innendruck des Behältnisses, der in der Regel ungefähr 10 bar beträgt, auch die Viskosität der Substanz und inbesondere auch die Eisbildung bei tiefgefrorenen Substanzen der Bewegung des Ventilelements einen erheblich höheren Widerstand entgegensetzt, als dies bei normalen Aerosolen der Fall ist.

Die Freigabe des ringspaltförmigen ersten Öffnungsquerschnittes durch das Anheben des ersten Schließelements 30 von dem ersten Dichtelement 32 sorgt dafür, daß ein gewisser Druckausgleich auf beiden Seiten des zweiten Schließelements 34 erfolgt und sich das Gefüge der aufbewahrten Substanz insbesondere im tiefgekühlten Zustand durch die einsetzende Strömungsbewegung durch den ersten Öffnungsquerschnitt lockert. Der austretende Volumenstrom ist jedoch aufgrund der insgesamt recht kleinen Querschnittsfläche im Bereich der ersten Dichtstelle noch sehr gering. Bei weiter niedergedrücktem Betätigungshebel 48 gelangt der Mitnehmer 46 in Anlage an das zweite Schließelement 34 und nimmt dieses bei weiterem Niederdrücken axial mit. Wie bereits erwähnt, ist durch den bereits eingetretenen Druckausgleich und die einsetzende Strömungsbewegung die hierzu erforderliche Betätigungskraft wesentlich geringer, als wenn das Ventilelement 18 starr mit dem zweiten Schließelement 34 verbunden und zuvor nicht bereits ein Öffnungsquerschnitt freigegeben worden wäre.

Sobald das Ventilelement 18 seine niedergedrückte Endstellung erreicht hat, kann die viskose Masse aus dem Behälterinneren infolge des dort bestehenden Druckes durch den ersten ringspaltförmigen Öffnungsquerschnitt im Bereich der ersten Dichtstelle und durch den größeren zweiten ringspaltförmigen Öffnungsquerschnitt im Bereich der zweiten Dichtstelle ausströmen, so daß sich ein gewünschter Volumenstrom mit einem Einströmen der Masse in den gesamten Düsenbereich im Ventilelement 18 ergibt.

Nach dem Loslassen des Betätigungshebels 48 wird das Ventilelement 18 unter der Wirkung der Rückstellfeder 20 wieder in die Richtung seiner geschlossenen Ausgangsstellung verlagert, wobei der Schließvorgang auch durch den Systemdruck unterstützt wird.

Lediglich die Dichtelemente 32, 44 im Bereich der Dichtstellen müssen druckdicht ausgeführt sein, um dem Systemdruck dauerhaft widerstehen zu können, während der Dichtring 28 zwischen dem Ventilgehäuse 16 und dem Ventilelement 18 als einfacher O-Ring ausgeführt sein kann.

Selbstverständlich sind verschiedene Abwandlungen der gezeigten Ausführungsform denkbar. So kann beispielsweise das Ventilelement 18 auch über ein Gewinde in dem Ventilgehäuse 16 beweglich geführt sein, wobei dann ein Betätigungselement das Ventilelement 18 in Rotation versetzt und die Gewindesteigung die Übersetzung bildet, um den Anfangswiderstand beim Abheben des ersten Schließelements 30 von dem ersten Dichtelement 32 zu überwinden. Bei einer derartigen Ausführungsform kann eine Torsionsfeder zur Rückstellung des Ventilelements 18 angeordnet sein. Denkbar ist es auch, das Dichtelement 32 nicht unmittelbar an dem zweiten Schließelement 34, sondern an dem ersten Schließelement 30 vorzusehen. Das zweite Schließelement 32 bildet dann im Bereich des ersten Öffnungsquerschnittes lediglich eine Anlagefläche für das mit dem ersten Schließelement 32 bewegte Dichtelement. Das zweite Schließelement 32 kann auch die Form einer Ringscheibe oder eines einfachen Konus haben, wobei auch massiv ausgeführte Schlie-ßelemente 34 größerer Dicke denkbar sind, die dann beispielsweise auch als Kunststoffspritzteil gefertigt sein können. Das Schließelement 32 kann auch das zweite Dichtelement 44 des zweiten Öffnungsquerschnittes halten, wobei an dem Ventilgehäuse dann nur eine entsprechend geeignete Anlagefläche vorgesehen sein muß. Denkbar ist z. B. auch ein vollständig oder teilweise mit Dichtmaterial überzogenes Schließelement, das Dichtelemente für beide Öffnungsquerschnitte bildet. Denkbar ist es ferner, im Bereich des ersten Schließelements oder stirnseitig an dem Ventilgehäuse 16 Führungselemente vorzusehen, die für eine sichere axiale Führung des zweiten Schließelements 34 und/oder für eine Sicherung gegen Kippen des zweiten Schließelements 34 sorgen können, um eine exakte Anlage der Schließelemente an den Dichtelementen zu gewährleisten.

In Fig. 2 ist eine Detailansicht des Bereiches gezeigt, in welchem das Ventilgehäuse 16 mit einem Oberteil 51 des Behältnisses 12, dem sog. Top, verbunden ist. Das Ventilgehäuse 16 weist einen Ringflansch 53 auf, der mit seinem äußeren Ende etwas nach unten gekrümmt ausgeführt ist. Ein auf der Umfangsfläche des Ventilgehäuses 16 sitzender Niederhalter 54 ist um den Ringflansch 53 und um einen oberen umgebogenen Abschluß 56 des Tops 51 umgebördelt, wobei ein zwischen dem Abschluß 56 und der Unterseite der Ringflansches 53 liegender scheibenförmiger Dichtring 58 so verklemmt ist, daß er auch den Spalt zwischen dem Abschluß 56 und dem Niederhalter 54 selbst ausfüllt. Auf diese Art und Weise wird eine druckdichte Verbindung zwischen dem aus Kunststoff bestehenden Ventilgehäuse 16 und dem aus Blech bestehenden Top 51 geschaffen, das mit seinem in Fig. 2 gezeigten unteren, radial äußeren Ende in bekannter Weise mit einer Wandung des Behältnisses 12 druckdicht verbunden ist.

Im Ausgangszustand, d. h. vor der druckdichten Montage des Ventils in der Öffnung des Behältnisses, sitzt der Niederhalter 54 mit im wesentlichen L-förmigem Querschnitt auf dem Ventilgehäuse 16 und auch der Dichtring 58 ist auf der Unterseite des Flansches 52 auf dem Ventilgehäuse 16 angeordnet. Eine Raste im Bereich des Ventilgehäuses 16 kann vorsehen, daß der Niederhalter 54 im Ausgangszustand unverlierbar an dem Ventilgehäuse 16 gehalten ist.

## Patentansprüche

1. Druckbehältnis zur Aufnahme viskoser Substanzen mit einem Auslaßventil (14), das zwischen einer geschlossenen Stellung und einer geöffneten Stellung verstellbar ist, wobei zur Freigabe zunächst eines ersten Öffnungsquerschnittes und nachfolgend wenigstens eines weiteren Öffnungsquerschnittes durch Betätigen des Ventils (14) ein bewegliches Ventilelement (18, 30) in Richtung des Behältnisinneren bewegbar ist, wobei der erste Öffnungsquerschnitt durch ein erstes Dichtelement (32) und ein erstes Schließelement (30) definiert ist und der zweite Öffnungsquerschnitt ein zweites Schließelement (34) aufweist und an dem dem Behälterinneren zugewandten Ende des beweglichen Ventilelements (18) das Schließelement (30) des ersten Öffnungsquerschnittes angeordnet ist, **dadurch** gekonnzeichnet, daß für den zweiten Öffnungsquerschnitt ein zweites Dichtelement (44) vorgesehen ist und das Dichtelement (32) des ersten Öffnungsquerschnittes an dem Schließelement (30) des ersten Öffnungsquerschnittes oder an dem Schließelement (34) des zweiten Öffriurigsquerschnittes angeordnet ist, wobei an dem Ventilelement (18) ein Mitnehmer (46) vorgesehen ist, der das zweite Schlie-ßelement (34) zur Freigabe des zweiten Öffnungsquerschnittes nach der Freigabe des ersten Öffnungsquerschnittes mitnimmt.

2. Druckbehältnis nach Anspruch 1, **dadurch gekennzeichnet, daß** der sich beim Betätigen des Ventils (14) zunächst öffnende erste Öffnungsquerschnitt kleiner als der wenigstens eine weitere Öffnungsquerschnitt ist.

3. Druckbehältnis nach Anspruch 1 oder 2, **dadurch gekennzeichnet, daß** bei geöffnetem Ventil (14) wenigstens ein Öffnungsquerschnitt die Form eines Ringspaltes besitzt, wobei vorzugsweise die Öffnungsquerschnitte konzentrisch zueinander liegen.

4. Druckbehältnis nach Anspruch 3, **dadurch gekennzeichnet, daß** im Bereich wenigstens eines Öffnungsquerschnittes das relativ zu dem ringförmig ausgebildeten Dichtelement (32, 44) zur Freigabe des Öffnungsquerschnittes bewegliche Schließelement (30, 34) im wesentlichen axial relativ zu dem Dichtelement (32, 44) anhebbar ist, wobei das Dichtelement (32, 44) vorzugsweise eine Querschnittsform mit einer flächigen Ringanlagefläche oder eine bestimmte Dichtkontur für das zugehörige Schließelement (30, 34) aufweist.

5. Druckbehältnis nach einem der vorhergehenden Ansprüche, **dadurch gekennzeichnet, daß** der Mitnehmer (46) sternförmig mit drei oder mehr Armen ausgebildet ist.

6. Druckbehältnis nach Anspruch 5, **dadurch gekennzeichnet, daß** das zweite Schließelement (34) eine mittige Öffnung aufweist und als scheiben-, konus- oder tellerförmiger Ring ausgebildet ist, wobei das erste Dichtelement (32) auf der dem Inneren des Behältnisses (10) zugewandten Seite des zweiten Schließelements (34) um die mittige Öffnung angeordnet ist, wobei eine Führung vorgesehen ist, die das zweite Schließelement (34) axial führt und/oder gegen Kippen sichert.

7. Druckbehältnis nach einem der vorhergehenden Ansprüche, **dadurch gekennzeichnet, daß** das Ventilelement (18) hohl ausgebildet ist und die Austrittsöffnung für die in dem Behältnis (10) gespeicherte Substanz bildet.

8. Druckbehältnis nach einem der vorhergehenden Ansprüche, **dadurch gekennzeichnet, daß** das Ventilelement (18) in einem Ventilgehäuse (16) beweglich geführt ist, das druckdicht mit einem Gehäuse (12) des Druckbehältnisses (10) verbunden ist, wobei vorzugsweise eine Rückstellfeder (20) das Ventilelement (18) in Richtung seiner geschlossenen Stellung vorbelastet.

9. Druckbehältnis nach einem der vorhergehenden Ansprüche, **dadurch gekennzeichnet, daß** ein Betätigungselement (48) vorgesehen ist, das über eine Übersetzung (50, 52) mit dem beweglichen Ventilelement (18) verbunden ist, z. B. indem das Betätigungselement als ein Hebel (48) ausgebildet ist, der mit dem Ventilelement (18) und dem Ventilgehäuse (16) über Gelenkstellen (50, 52) verbunden ist oder daß das Ventilelement über ein Gewinde drehbar in dem Ventilgehäuse gelagert ist und ggf. eine Torsionsfeder als Rückstellfeder vorgesehen ist.

10. Druckbehältnis nach Anspruch 8 oder 9, **dadurch gekennzeichnet, daß** das Ventilgehäuse 16 aus Kunststoff besteht und zur druckdichten Verbindung mit dem Behältnis (12) ein Niederhalter vorgesehen ist, der um einen Ringflansch des Ventilgehäuses (16) und einen oberen Abschluß des Behältnisses (12) umgebördelt ist, wobei ein Dichtring zwischen dem oberen Abschluß des Behältnisses (12) und der Unterseite des Ringflansches vorgesehen ist, der als Ringscheibe ausgebildet ist und im Ausgangszustand vor dem Befestigen an dem Behältnis (12) radial über den Ringflansch des Ventilgehäuses hervorsteht.

## Claims

1. A pressure vessel for accommodating viscous substances, having an outlet valve (14) which is adjustable between a closed position and an open position, a movable valve element (18, 30) being movable in the direction of the inside of the vessel to open up first of all a first opening cross-section and subsequently at least one further opening cross-section through actuation of the valve (14), the first opening cross-section being defined by a first sealing element (32) and a first closing element (30) and the second opening cross-section comprising a second closing element (34) and the closing element (30) of the first opening cross-section being arranged at the end of the movable valve element (18) facing the inside of the vessel, **characterised in that** a second sealing element (44) is provided for the second opening cross-section and the sealing element (32) of the first opening cross-section is arranged on the closing element (30) of the first opening cross-section or on the closing element (34) of the second opening cross-section, wherein a driver (46) is provided on the valve element (18), which driver drives the second closing element (34) to open up the second opening cross-section after opening up of the first opening cross-section.

2. A pressure vessel according to claim 1, **characterised in that** the first opening cross-section opening first of all on actuation of the valve (14) is smaller than the at least one further opening cross-section.

3. A pressure vessel according to claim 1 or claim 2, **characterised in that**, when the valve (14) is open, at least one opening cross-section takes the form of an annular gap, wherein the opening cross-sections are preferably positioned concentrically to one another.

4. A pressure vessel according to claim 3, **characterised in that**, in the area of at least one opening cross-section, the closing element (30, 34), movable relative to the sealing element (32, 44) of annular construction to open up the opening cross-section, may be raised substantially axially relative to the sealing element (32, 44), wherein the sealing element (32, 44) preferably exhibits a cross-sectional shape with a flat annular seating face or a predetermined sealing contour for the associated closing element (30, 34).

5. A pressure vessel according to any one of the preceding claims, **characterised in that** the driver (46) is of star-shaped construction with three or more arms.

6. A pressure vessel according to claim 5, **characterised in that** the second closing element (34) comprises a central opening and is constructed as a disc-shaped, conical or dished ring, wherein the first sealing element (32) is arranged around the central opening on the side of the second closing element (34) facing the inside of the vessel (10), wherein a guide is provided, which guides the second closing element (34) axially and/or secures it against tilting.

7. A pressure vessel according to any one of the preceding claims, **characterised in that** the valve element (18) is of hollow construction and forms the outlet opening for the substance stored in the vessel (10).

8. A pressure vessel according to any one of the preceding claims, **characterised in that** the valve element (18) is guided movably in a valve housing (16), which is connected in pressure-tight manner to a housing (12) of the pressure vessel (10), wherein a restoring spring (20) preferably pretensions the valve element (18) in the direction of its closed position.

9. A pressure vessel according to any one of the preceding claims, **characterised in that** an actuating element (48) is provided, which is connected to the movable valve element (18) via a transmission gear (50, 52), e.g. by constructing the actuating element as a lever (48) which is connected with the valve element (18) and the valve housing (16) via articulation points (50, 52), or **in that** the valve element is mounted rotatably via a thread in the valve housing and a torsion spring is optionally provided as restoring spring.

10. A pressure vessel according to claim 8 or claim 9, **characterised in that** the valve housing (16) consists of plastics material and a hold-down member is provided for pressure-tight connection with the vessel (12), which hold-down member is flanged around an annular flange of the valve housing (16) and an upper terminating element of the vessel (12), wherein a sealing ring is provided between the upper terminating element of the vessel (12) and the underside of the annular flange, said sealing ring taking the form of an annular disc and projecting radially beyond the annular flange of the valve housing in the initial state prior to attachment to the vessel (12).

## Revendications

1. Récipient sous pression prévu pour contenir des substances visqueuses, et comprenant une soupape de sortie (14) qui est déplaçable entre une position fermée et une position ouverte, un élément formant clapet mobile (18, 30) pouvant être déplacé en direction de l'intérieur du récipient par l'actionnement de la soupape (14), pour libérer d'abord une première section de passage et ensuite au moins une autre section de passage, la première section de passage étant définie par un premier élément d'étanchéité (32) et un premier élément de fermeture (30) tandis que la seconde section de passage présente un second élément de fermeture (34), et l'élément de fermeture (30) de la première section de passage étant disposé au niveau de l'extrémité dirigée vers l'intérieur du récipient, de l'élément formant clapet (18) mobile, **caractérisé en ce qu'**il est prévu, pour la seconde section de passage, un second élément d'étanchéité (44) et **en ce que** l'élément d'étanchéité (32) de la première section de passage est disposé au niveau de l'élément de fermeture (30) de la première section de passage ou bien au niveau de l'élément de fermeture (34) de la seconde section de passage, et dans lequel il est prévu, au niveau de l'élément formant clapet (18), un entraîneur (46) qui entraîne le second élément de fermeture (34) pour libérer la seconde section de passage après la libération de la première section de passage.

2. Récipient sous pression selon la revendication 1, **caractérisé en ce que**, lors de l'actionnement de la soupape (14), la première section de passage, qui s'ouvre d'abord, est plus petite que ladite au moins une autre section de passage.

3. Récipient sous pression selon la revendication 1 ou 2, **caractérisé en ce que**, lorsque la soupape (14) est à l'état ouvert, au moins une section de passage présente la forme d'une fente annulaire, les sections de passage, de préférence, étant disposées de manière mutuellement concentrique.

4. Récipient sous pression selon la revendication 3, **caractérisé en ce que**, dans la zone d'au moins une section de passage, l'élément de fermeture (30, 34), mobile par rapport à l'élément d'étanchéité (32, 44) conçu de forme annulaire, pour libérer la section de passage, peut être levé sensiblement axialement par rapport à l'élément d'étanchéité (32, 44), l'élément d'étanchéité (32, 44) présentant de préférence une forme de la section constituant une surface d'appui annulaire plate ou un contour déterminé d'étanchéité pour l'élément de fermeture (30, 34) correspondant.

5. Récipient sous pression selon l'une des revendications précédentes, **caractérisé en ce que** l'entraîneur (46) est réalisé en forme d'étoile à trois branches ou plus.

6. Récipient sous pression selon la revendication 5, **caractérisé en ce que** le second élément de fermeture (34) présente une ouverture centrale et est réalisé en tant qu'anneau en forme de disque, de cône ou de coupelle, le premier élément d'étanchéité (32) étant disposé sur le côté, dirigé vers l'intérieur du récipient (10), du second élément de fermeture (34) autour de l'ouverture centrale, un élément de guidage étant prévu pour guider axialement le second élément de fermeture (34) et/ou pour en empêcher le basculement.

7. Récipient sous pression selon l'une des revendications précédentes, **caractérisé en ce que** l'élément formant clapet (18) est réalisé creux et constitue l'ouverture de sortie pour la substance conservée dans le récipient (10).

8. Récipient sous pression selon l'une des revendications précédentes, **caractérisé en ce que** l'élément formant clapet (18) est guidé de manière mobile dans un boîtier de soupape (16), qui est assemblé de manière étanche à la pression à une enveloppe (12) du récipient sous pression (10), et dans lequel il est prévu, de préférence, un ressort de rappel (20) qui sollicite l'élément formant clapet (18) vers sa position fermée.

9. Récipient sous pression selon l'une des revendications précédentes, **caractérisé en ce qu'**il est prévu un élément d'actionnement (48) qui, par l'intermédiaire d'une transmission (50, 52), est relié à l'élément formant clapet (18) mobile, par exemple en réalisant l'élément d'actionnement en tant que levier (48), qui est relié à l'élément formant clapet (18) et au boîtier de soupape (16) par l'intermédiaire de points d'articulation (50, 52), ou **en ce que** l'élément formant clapet est monté de façon à pouvoir tourner, par l'intermédiaire d'un filetage, dans le boîtier de soupape et, le cas échéant, un ressort de torsion étant prévu en tant que ressort de rappel.

10. Récipient sous pression selon la revendication 8 ou 9, **caractérisé en ce que** le boîtier de soupape (16) est fait en une matière plastique et **en ce qu'**il est prévu, pour un assemblage étanche à la pression avec le récipient (12), un élément de retenue qui est rabattu autour d'un rebord annulaire du boîtier de soupape (16) et autour d'une bordure supérieure du récipient (12), un anneau d'étanchéité étant prévu entre la bordure supérieure du récipient (12) et le dessous du rebord annulaire, cet anneau étant réalisé en tant que disque annulaire et dépassant radialement, à l'état initial avant la fixation sur le récipient (12), du rebord annulaire du boîtier de soupape.
